# DEMANDE DE BREVET EUROPEEN

(11) **EP 0 081 254 A1**
(43) Date de publication de la demande: **15.06.1983**
(21) Numéro de dépôt: 82201401.5
(22) Date de dépôt: 08.11.1982
(51) Int. Cl.: A61H 33/04

(54) **Installation de psammatothérapie c'est-à-dire de traitement du corps par du sable chaud**

(30) Priorité: 07.12.1981 BE 206761
(71) Demandeur: Heirman, Edward, B-2100 Deurne (BE); Deraet, Guido, B-2100 Deurne (BE); Deraet, Alex, B-2100 Deurne (BE)
(72) Inventeur: Heirman, Edward, B-2100 Deurne (BE); Deraet, Guido, B-2100 Deurne (BE); Deraet, Alex, B-2100 Deurne (BE)
(74) Mandataire: Pieraerts, Jacques

(57) **Abrégé**

Installation de psammatothérapie, formée par une cuve (1) qui est partiellement remplie d'un matériau à grains très fins (2), des moyens étant prévus pour insuffler de l'air chaud dans ce matériau de telle sorte que ledit matériau à grains fins est mis en mouvement par le déplacement ascensionnel de l'air chaud.

## Description

Cette invention concerne une installation de psammatothérapie c'est-à-dire de traitement du corps humain par du sable chaud.

Les bains de sable chaud constituent un des traitements les plus efficaces du rhumatisme, de l'arthritisme ou de l'arthrose.

Une thérapie de l'espèce ne se conçoit pratiquement que dans les pays à ensoleillement très important. La reconstitution artificielle de tels bains de sable s'est révélée jusqu'ici pratiquement impossible.

En effet, la répartition de sable chaud sur le corps humain ou sur une partie de celui-ci et le maintien de ce sable à température constante sont à ce point difficiles à réaliser que l'on n'a jamais envisagé, à ce jour, la reconstitution de ces conditions naturelles.

L'invention a pour but de réaliser une installation de psammatothérapie, ce qui implique la réalisation d'un traitement du corps, ou de parties de celui-ci, à l'aide de sable chaud, procurant d'excellents résultats en faisant appel à une technique et à des matériaux qui peuvent tous deux être considérés comme nouveaux et originaux.

A cet effet, l'installation de psammatothérapie selon l'invention est formée par une cuve qui est partiellement remplie d'un matériau à grains très fins, des moyens étant prévus pour insuffler de l'air chaud dans ce matériau, de telle sorte que ledit matériau à grains fins est mis en mouvement par le déplacement ascensionnel de l'air chaud.

Une particularité de l'invention réside dans le fait que les moyens précités sont constitués par au moins un filtre placé à proximité du fond de la cuve et au travers duquel de l'air est chassé, ce filtre étant monté de manière étanche sur la cuve ou sur des éléments reliées à celle-ci.

Dans une forme préférable de réalisation, le filtre précité s'étend au-dessus d'une chambre de pression qui se raccorde au fond de la cuve.

De.manière avantageuse, le filtre précité repose sur une plaque perforée qui détermine la paroi supérieure de la chambre de pression précitée.

Selon une forme de réalisation étonnament avantageuse de l'invention, le matériau à grains fins précité consiste en perles de verre, lesdites perles de verre présentant des dimensions de préférence inférieures à 200 microns.

D'autres détails et avantages de l'invention ressortiront de la description qui sera donnée ci-après d'une installation de psammatothérapie, ou traitement du corps à l'aide de sable chaud, selon l'invention.

Cette description n'est donnée qu'à titre d'exemple et ne limite pas l'invention. Les notations de référence se rapportent aux figures annexées.

La figure 1 est une coupe transversale au travers du bain selon l'invention.

La figure 2 est également une vue en coupe se rapporant à un détail de l'invention.

L'invention selon les figures est constituée par une cuve (1). La cuve (1) qui peut avoir toute forme et dimensions peut être constituée de métal ou d'un matériau synthétique, être équipée d'une couche isolante et, éventuellement, de moyens de chauffage.

Dans la forme de réalisation représentée par les figures, cette cuve est réduite à ses éléments essentiels.

La cuve est partiellement remplie d'un matériau à grains fins dont la structure, la nature et les caractéristiques seront décrites plus loin.

La hauteur de remplissage de la cuve correspond sensiblement à la ligne H de la figure 1. Lorsque le matériau à grains fins (2) a atteint cette hauteur, il n'y a évidemment pas d'air insufflé dans le matériau. Le matériau se présente alors dans sa forme la plus compacte et n'est pas approprié au traitement. Lorsque l'installation ne fonctionne pas, le matériau (2) remplit la cuve (1) jusqu'à la hauteur désignée ou jusqu'à toute autre hauteur, pour autant que le matériau ne prenne pas un trop grand volume lorsqu'on y insuffle de l'air, c'est-à-dire pendant le fonctionnement de l'installation.

Le fond de la cuve (1) est constitué par une chambre de pression (3) dont la partie supérieure est délimitée ou définie par une plaque perforée (4) sur laquelle repose un filtre (5) qui, à son tour, est re- couvert par une plaque perforée (6). Le filtre (5) est, à proprement parler, saisi entre les plaques perforées (4) et (6). Pour rendre la figure plus compréhensible, l'épaisseur du filtre (5) a été fort exagérée. Ce filtre peut être constitué de n'importe quel matériau, mais au moins une couche de matériau textile filtrant convient parfaitement. Il est clair que le matériau filtrant ou le filtre (5) doit être monté de manière étanche sur son pourtour, soit avec la paroi de la cuve (1), soit avec le rebord d'une des plaques perforées (4) ou (6). Il est également évident que bien d'autres constructions étanches sont concevables.

Pour des raisons analogues, la plaque perforée inférieure (4), qui détermine la partie supérieure de la chambre de pression, prend appui sur de petites traverses (7) présentant des orifices (8). Ici également, on soulignera que bien d'autres supports ou renforcements de la plaque perforée inférieure (4) peuvent être utilisés. Sur la chambre de pression (3) est raccordée une pompe (9) dont la conduite de sortie (10) est en communication avec la chambre de pression (3). Des résistances électriques (11) sont montées sur la conduite de sortie (10). Le montage selon les figures est exces- sivementschématique et il est évident que la conduite de sortie pour l'air chaud débité par la pompe (9) peut présenter des dimensions plus importantes, en particulier comporter une plus grande longueur, attendu que l'air débité par la pompe doit être réchauffé à un niveau relativement élevé.

En insufflant de l'air avec un grand débit, mais sous une pression relativement faible, l'air est chassé à partir de la chambre de pression (3), au travers de la plaque perforée inférieure (4), le filtre (5) et la plaque perforée supérieure (6). L'air qui traverse le matériau filtrant constituant le filtre (5), forme

un très grand nombre de bulles qui, tout en travasant le matériau à grains fins vers le haut, chassent celui-ci selon un mouvement ascensionnel, de telle sorte qu' il occupe un volume tel que représenté par la figure 1. La hauteur qu'occupe le matériau à grains fins (2)pourrait correspondre approximativement à la ligne _{H}^{l}. La densité du matériau à grains fins est maintenant réduite à environ la moitié de la densité du matériau lorsque celui-ci repose sur le fond de la cuve et atteint donc la hauteur H. L'air chaud qui se déplace vers le haut au travers du matériau filtrant cède sa chaleur au matériau (2) de telle sorte qu'une personne ou un patient qui se trouve plongé dans le matériau en question, est réchauffé de manière uniforme et constante et cela jusqu'à une température qui peut être réglée da manière continue. Du fait que le patient ou la personne qui fait usage de l'installation ou du bain selon l'invention flotte dans le matériau utilisé sous l'influence du mouvement ascendant des innombrables bulles d'air, des moyens doivent être prévus pour que cette personne ou ce patient ne surnage pas à la surface du bain. A cet effet, il suffit de prévoir des entretoises amovibles (12) qui peuvent être fixées dans le bain, à la hauteur voulue.

En tant que matériau à grains fins, on peut utiliser du sable fin, mais il a été constaté de manière surprenante que des perles de verre microscopiques étaient d'un usage excellen parce que les bulles d'air qui montent dans le matériau à partir du filtre (5) maintiennent cette masse de perles de verre microscopiques en mouvement de façon parfaite en donnant, pour une pression de moins de 200 gr./cm², avec un débit suffisant de la pompe (9), des résultats excellents.

Pour remédier à une panne occasionnelle de la pompe, suite à une interruption du courant par exemple, il est utile de disposer d'une source d'air comprimé, telle que par exemple une bouteille à air comprimé comprenant la quantité nécessaire d'air sous pression.

De-plus, il est possible de prévoir sur la conduite de sortie à partir de la pompe (9) un réservoir contenant un produit désinfectant.

Quoique l'installation selon l'invention ait été décrite comme un bain convenant au traitement du corps entier, il est évident que des installations pourraient être construites en faisant appel aux mêmes éléments et sur base du même principe, pour le traitement de parties ou de membres du corps humain.

Il est enfin évident que l'invention n'est pas limitée à la forme d'exécution donnée ici à titre d'exemple et que de nombreuses modifications pourraient y être apportées sans sortir du cadre de la présente demande de brevet.

## Revendications

1. Installation de psammatothérapie c'est-à-dire de traitement du corps humain par le sable chaud, caractérisé en ce qu'elle est formée par une cuve (1) qui est partiellement remplie d'un matériau à grains très fins (2), des moyens étant prévus pour insuffler de l'air chaud dans ce matériau de telle sorte que ledit matériau à grains fins est mis en mouvement par le déplacement ascensionnel de l'air chaud.

2. Installation selon la revendication 1, caractérisée en ce que les moyens précités sont constitués par au moins un filtre (5) placé à proximité du fond de la cuve (1) et au travers duquel de l'air est chassé, ledit filtre étant monté de manière étanche sur ladite cuve ou sur des éléments reliés à la cuve.

3. Installation selon la revendication 2, caractérisée en ce que le filtre précité (5) s'étend au-dessus d'une chambre de pression (3) qui se raccorde au fond de la cuve.

4. Installation selon l'une des revendications 2 et 3, caractérisée en ce que le filtre précité (5)repose sur une plaque perforée (4) qui détermine la paroi supérieure de la chambre de pression précitée (3).

5. Installation selon l'une quelconque des revendications 3 et 4, caractérisée en ce que le filtre précité (5) est saisi entre deux plaques perforées (4) et (6).

6. Installation selon l'une quelconque des revendications 4 et 5, caractérisée en ce que la plaque sur laquelle repose le filtre (5) prend appui sur des supports transversaux (7) et longitudinaux.

7. Installation selon l'une quelconque des revendications 2à6, caractérisée en ce que les moyens destinés à insuffler de l'air chaud au travers du matériau à grains fins (2) sont constitués par une pompe (9) dont la conduite de sortie (10) débouche dans la cuve précitée (1) sous le filtre précité (5).

8. Installation selon la revendication 7, caractérisée en ce que la conduite de sortie précitée (10) est chauffée par des résistances électriques (11).

9. Installation selon l'une quelconque des revendications 3à7, caractérisée en ce qu'au moins la chambre de pression précitée (3) est réchauffée.

10. Installation selon l'une quelconque des revendications là9, caractérisée en ce que les moyens précités destinés à insuffler de l'air chaud au travers du matériau à grains fins précité (2) comportent une source auxiliaire fournissant de l'air sous pression, telle qu'une bouteille d'air sous pression par exemple.

11. Installation selon l'une quelconque des revendications làlO, caractérisée en ce que des moyens sont prévus pour retenir le corps du patient à l'encontre du matériau à grains fins déplacé vers le haut.

12. Installation selon l'une quelconque des revendications 2àll, caractérisée en ce que le filtre précité comporte au moins une couche de matériau textile.

13. Installation selon l'une quelconque des revendications làl2, caractérisée en ce que le matériau à grains fins précité (2) est du sable.

14. Installation selon l'une quelconque des revendications làl2, caractérisée en ce que le matériau à grains fins précité (2) est constitué de perles de verre.

15. Installation selon la revendication 14, caractérisée en ce que les perles de verre ont une dimension de préférence inférieure à 200 microns.

16. Installation selon l'une quelconque des revendications làl5, caractérisée en ce qu'elle est adaptée à la dimension d'une partie du corps ou d'un membre du corps.
